# EUROPÄISCHE PATENTSCHRIFT

(11) **EP 0 444 283 B1**
(45) Veröffentlichungstag und Bekanntmachung des Hinweises auf die Patenterteilung: **26.10.1994**
(21) Anmeldenummer: 90124549.8
(22) Anmeldetag: 18.12.1990
(51) Int. Cl.: H01H 73/18, H01H 71/00

(54) **Leitungsschutzschalter mit einem elektromagnetischen Auslöseorgan**
Automatic cutout with an electromagnetic trip
Disjoncteur de protection de canalisation avec un appareil déclencheur

(30) Priorität: 24.02.1990 DE 9002197 U
(43) Veröffentlichungstag der Anmeldung: 04.09.1991
(73) Patentinhaber: Licentia Patent-Verwaltungs-GmbH, 60596 Frankfurt (DE)
(72) Erfinder: Ostermann, Werner, Dipl.-Ing., W-3250 Hameln 5 (DE); Orzechowski, Jürgen, Dipl.-Ing., W-3252 Bad Münder 2 (DE)
(74) Vertreter: Vogl, Leo, Dipl.-Ing.

(56) Entgegenhaltungen:
- EP-A- 0 009 156
- DD-A- 230 734
- DE-A- 1 966 598
- DE-A- 2 418 862
- DE-A- 3 031 549
- DE-A- 3 339 399

## Beschreibung

Die Erfindung betrifft einen Leitungsschutzschalter mit einem als Schlagankersystem ausgeführten elektromagnetischen Auslöseorgan, dessen Erregerwicklung von einem rahmenförmigen, aus einem ferromagnetischen Blechstreifen gebildeten Magnetjoch umschlossen ist, welches seinerseits eine einstückig angeordnete, in eine Lichtbogenlaufschiene übergehende hornartige Festkontaktstelle aufweist, und mit einer unterhalb des Auslöseorgans befindlichen Löschkammer mit parallel zum Schlagankersystem angeordneten Löschblechen sowie mit einer senkrecht dazu orientierten, seitlich des Auslöseorgans und vor der Stirnseite des Löschblechpaketes angeordneten beweglichen Kontakteinrichtung.

Ein solches Schaltgerät ist aus der DE 30 31 549 A1 bekannt. Hierbei umgibt ein rahmenförmig geschlossenes Magnetjoch die Erregerwicklung des Auslöseorgans vollständig. Das in ein Lichtbogenleitblech auslaufende Festkontaktstück ist mit dem Magnetjoch verbunden, indem diese Teile insgesamt einstückig aus einem veredelten Stahlblechstreifen gestanzt und gefaltet sind. Um den geschlossenen Rahmen des Magnetjochs zu erhalten, überlappen sich die Schenkel auf der Seite des Festkontaktstückes und werden zusätzlich vernietet. Nachteilig bei diesem Magnetauslöser ist der erhebliche mengenmäßige Mehraufwand an relativ teurem Werkstoff sowie ein zusätzlich erforderlicher mechanischer Arbeitsvorgang.

Des weiteren ist aus der DE-OS 1 966 598 ein elektrischer Kleinselbstschalter bekannt, bei dem ein den Auslösemagneten umgebendes Rückschlußblech zugleich als Träger des Festkontaktstückes dient und mit einem Lichtbogenableithorn versehen ist. Letzteres befindet sich sehr weit entfernt vom Magnetjoch und ist zudem schräg zur Achsrichtung des Auslösers abgeknickt. Eine solche Löschkammer ist für Schalter mit dem heute üblichen hohen Schaltvermögen nicht geeignet.

Der Erfindung liegt die Aufgabe zugrunde, bei einem Leitungsschutzschalter der eingangs genannten Art das Magnetjoch des Auslöseorgans konstruktiv zu vereinfachen sowie materialsparend auszubilden und ihm zugleich im angrenzenden Löschkammer- und Kontaktbereich des Schalters eine optimale Gestaltung dafür zu geben, daß der Lichtbogen von der Kontaktstelle schnell ablaufen kann und eine Kommutierung des Lichtbogens auf der Festkontaktseite auszuschließen ist.

Diese Aufgabe wird durch einen Leitungsschutzschalter mit den kennzeichnenden Merkmalen des Anspruchs 1 gelöst. Weiterbildungen und vorteilhafte Ausgestaltungen der Erfindung sind in den Unteransprüchen angegeben.

Die Erfindung ist insofern vorteilhaft, als mit geringem Materialaufwand eine kostengünstige Lichtbogenlöscheinrichtung herstellbar ist, die zudem eine hohe Laufgeschwindigkeit des Schaltlichtbogens im Vorkammerbereich gewährleistet. Dabei wird der Lichtbogen besonders im kritischen Bereich vor den Löschblechen durch das Festkontaktstück und die Lichtbogenlaufschiene, die beide vorwiegend aus ferromagnetischem Material bestehen, sicher und schnell angetrieben. Aufgrund der besonderen Anordnung wird der die Lichtbogenlaufschienen umgebende magnetische Fluß des Kurzschlußstromes im Bereich des Vorkammerraumes verstärkt und die hier entstehende sehr wirksame Blasung sorgt für einen schnellen Lichtbogenablauf von der Kontaktstelle. Ferner verringern die vorgeschlagenen Maßnahmen die Rückzündungsneigung des Schalters erheblich.

Anhand der Zeichnung ist die Erfindung nachstehend näher erläutert.
- Fig. 1: zeigt schematisch einen Leitungsschutzschalter mit im Bereich des Auslöseorgans und der Löschkammer geöffneter oberer Gehäuseschale, während in
- Fig. 2: ein Schnitt durch die Löschkammer gemäß der Linie II-II der Fig. 1 wiedergegeben ist. In
- Fig. 3: ist das Auslöseorgan mit einem Magnetjoch in abgewandelter Form dargestellt, wobei
- Fig. 4: die zugehörige Seitenansicht zeigt.
- Fig. 5 und Fig. 6: zeigen weitere alternativ mögliche Ausführungsformen des Magnetjochs im Rahmen des Erfindungsgedankens.

Der gezeigte Leitungsschutzschalter in Schmalbauweise hat ein aus zwei Gehäuseschalen (1a, 1b) gebildetes, von mehreren Nietbolzen (1c) zusammengehaltenes Gehäuse (1), das im oberen Teil einen lediglich angedeuteten Schaltmechanismus (2) aufnimmt. Im mittleren Bereich des Gehäuses ist ein elektromagnetisches Auslöseorgan (3) angeordnet, während der darunter befindliche Sockelbereich überwiegend als Löschkammer (4) ausgebildet ist. Diese ist größtenteils mit parallel zur Bodenfläche des Schalters angeordneten, untereinander paketartig auf Abstand verbundenen Löschblechen (4a) ausgefüllt und mit die Löschbleche beiderseits flankierenden Lichtbogenlaufschienen (5f) bzw. (6) an ihren Schmalseiten begrenzt. Dabei ist die obere Lichtbogenlaufschiene (5f) Teil eines Magnetjochs (5), welches als Eisenrückschluß eine Erregerwicklung (3a) rahmenförmig umgibt. Innerhalb der Erregerwicklung sind wiederum Eisenkerne eines Schlagankersystems (3b) angeordnet, welches letztlich bei einem Kurzschlußstrom den Entklinkungshub des elektromagnetischen Auslöseorgans am Stößel (3c) abgibt.

Das Magnetjoch (5) ist einstückig aus einem Blechstreifen hergestellt und hat oberhalb sowie zu beiden Stirnflächen der Erregerwicklung (3a) einen U-schenkligen Bereich mit einem freien Schenkel (5a), einem Verbindungsjoch (5b) und einem kontaktseitigen Schenkel (5c), an dessen Schenkelende übergangslos eine ohrenförmig vorstehende Festkontaktstelle (5d) mit rückwärts gebogenem Kontakthorn (5e) ausgebildet ist, welches letztlich in die obere Lichtbogenlaufschiene (5f) übergeht. Dabei bildet das Magnetjoch mit seinen Abschnitten (5a, 5b, 5c, 5f) einen nahezu eisengeschlossenen rechteckigen Rahmen um die Erregerwicklung (3a). Wie aus den Figuren ohne weiteres ersichtlich ist, sind das Ende des kontaktseitigen Schenkels (5c) im Übergang zur Festkontaktstelle (5d) und das schräg vor der Stirnkontur der oberen Löschbleche entlanggeführte Kontakthorn (5c) im Übergang zur Lichtbogenlaufschiene (5f) nahezu eckenbündig eingeschnürt, während an der gegenüberliegenden Rahmenecke das Ende des freien Schenkels (5a) rechtwinklig auf das freie Ende der Lichtbogenlaufschiene (5f) zustrebt, ohne diese jedoch zu berühren. Eine nicht dargestellte Trennwand im Gehäuse zwischen Erregerwicklung und Lichtbogenlaufschiene (5f) gewährleistet, daß bei einem Kurzschlußstrom unter dem Einfluß der magnetischen Kräfte keine leitende Verbindung zwischen Schenkel (5a) und Lichtbogenlaufschiene (5f) auftreten kann. Dies ist insofern wesentlich, als bei Berührung an dieser Rahmenecke eine Stromrichtungsumkehr auftreten und somit die magnetische Blasung behindert würde.

Ferner ist die Erregerspule (3a) einerseits mit einer Ausgangsklemme (7) und andererseits mit dem kontaktseitigen Schenkel (5c) vorzugsweise durch einen Schweißvorgang elektrisch leitend verbunden, so daß sie in Reihe mit der Festkontaktstelle (5d) liegt, die insbesondere durch ein aufgelötetes Kontaktplättchen (5d′) markiert ist. Auf dieses arbeitet ein lediglich schematisch gezeigter beweglicher Kontakthebel (8), der über eine flexible Leitung (8a), einem thermischen Auslöser (9) und eine Verbindungsleitung (10a) mit einer Eingangsklemme (10) in Reihe geschaltet ist. Der thermische Auslöser (9) in Form eines Bimetalls ist in nicht näher dargestellter Weise mit dem einen Ende der Lichtbogenleitschiene (6) verbunden und dort justierbar.

In der bevorzugten Ausführungsart sind die beiden Lichtbogenlaufschienen (5f, 6) mit einer längs verlaufenden, quer profilierten Sicke (5f′, 6′) (Fig. 1, Fig. 2) versehen, die in Richtung der Löschbleche (4) vorstehend etwa in der Mitte jeder Lichtbogenlaufschiene, d. h. etwa in der Schwenkebene des beweglichen Kontakthebels (8) eingeprägt sind. Die Sicke an der oberen Lichtbogenlaufschiene (5f) beginnt dabei direkt unterhalb des Kontaktplättchens (5d′) und schließt vorzugsweise höhenbündig damit ab. So ist sichergestellt, daß bei einem Abschaltvorgang der unter der Wirkung des magnetischen Blasfeldes von der Kontaktstelle (5d′, 8′) ablaufende Schaltlichtbogen mit seinen Fußpunkten auf der Sicke entlangläuft und eine gute Führung in den Löschblechstapel erfährt, wobei zusätzliche Maßnahmen eine seitliche Begrenzung des Schaltlichtbogens bewirken.

Gleiches gilt für den gegenüberliegenden Fußpunkt des Schaltlichtbogens, der vom sich öffnenden Kontakthebel (8) unter der Wirkung des magnetischen Blasfeldes auf die untere ferromagnetische Lichtbogenlaufschiene (6) überspringt und dort entlang der Sicke (6′) in das Löschblechpaket einlaufen kann. Hierbei wird der Lichtbogen im kritischen Bereich des Vorkammerraumes und vor den Löschblechen (4a) sicher und wirksam angetrieben, da aufgrund des einstückigen Magnetjochs im vorwiegend aus ferromagnetischem Material bestehenden Kontaktbereich (5d, 5e) und im Übergang zur oberen Lichtbogenlaufschiene (5f) der diese Teile umgebende magnetische Fluß verstärkt wird. Ein schneller Lichtbogenablauf von den Kontakthörnern entlang der beiden Lichtbogenlaufschienen in das Löschblechpaket ist damit gewährleistet, ohne daß es zu Rückzündungen an der Kontaktstelle kommt.

In einer abgewandelten Ausführungsart (Fig. 3, Fig. 4) ist das Auslöseorgan (3) im Bereich unterhalb der Erregerwicklung (3a) mit einem Trennschnitt oder Längsschlitz (5g) im Magnetjoch versehen, so daß neben der gegenüber den Schenkeln (5a, 5b, 5c) des Joches schmaler gehaltenen, nur in der Schaltermittelebene befindlichen Lichtbogenlaufschiene (5f) einseitig ein Längssteg (5h) verbleibt, der unmittelbar am Ende des kontaktseitigen Schenkels (5c) unter Auslassung des Kontaktstellenbereiches in Richtung des freien Schenkels (5a) abgewinkelt ist und an dessen Ende direkt anliegt. Dadurch ist ein vollständig geschlossener Eisenrahmen um die Erregerwicklung realisiert. Die eigentliche Lichtbogenlaufschiene (5f) ist neben dem Längssteg (5h) mit Abstand etwa parallel geführt und kann außer der gezeigten glattflächigen Ausbildung auch mit einer querprofilierten Sicke gemäß Fig. 1 und 2 versehen sein.

Eine weitere Abwandlung des Erfindungsgegenstandes, insbesondere bei hohen Stromstärken, ist die Verwendung eines Verbundwerkstoffes als Ausgangsmaterial für das Magnetjoch (5). Hierbei ist der Blechstreifen aus einer Eisenlegierung mit einer Plattierung (5′) aus gut leitendem Material, vorzugsweise Kupfer, versehen, der maximal die halbe Streifendicke haben kann (Fig. 5). Die plattierte Außenseite des Blechstreifens mit einer Gesamtdicke von etwa 1 mm ist der Erregerwicklung (3a) abgekehrt und befindet sich so in gut leitender Verbindung mit der Kontaktstelle (5d) bzw. (5d′). Um auch die Erregerwicklung fertigungsgünstig direkt mit dem plattierten Werkstoff zu verbinden, ist vorzugsweise am kontaktseitigen Schenkel des Magnetjochs eine Anschlußfahne (5i) nach innen gebogen, an der das eine Wicklungsende mit der plattierten Werkstoffseite Kontaktberührung hat. Zwischen Erregerwicklung und Kontaktstelle ergibt sich so ein geringer Widerstand, was bei höheren Nennströmen vorteilhaft ist.

Eine ähnlich vorteilhafte Wirkung ergibt sich bei der Ausführungsart nach Fig. 6, bei der ein Brückenteil (5k) aus gut leitendem Werkstoff zwischen der Erregerwicklung und der Kontaktstelle angeordnet ist. Das Brückenteil folgt der Außenkontur des Magnetjochs im ohrenförmig vorstehenden Kontaktstellenbereich (5d) und liegt dort außenseitig dicht an, wobei ein Ende mit der Erregerwicklung (3a) verbunden ist, während das andere Ende direkt als Kontaktstelle ausgebildet sein kann. Dies läßt sich beispielsweise durch einen Silberauftrag (5k′) auf dem Kupfergrundwerkstoff des Brückenteils realisieren, so daß ein zusätzliches Kontaktplättchen entfällt. Die Funktion des separaten eisengeschlossenen Magnetjochs im eingangs beschriebenen Sinne bleibt auch bei dieser Ausführung voll erhalten.

## Patentansprüche

1. Leitungsschutzschalter mit einem als Schlagankersystem (3b) ausgeführten elektromagnetischen Auslöseorgan (3), dessen Erregerwicklung (3a) von einem rahmenförmigen, aus einem ferromagnetischen Blechstreifen gebildeten Magnetjoch (5) umschlossen ist, welches seinerseits eine einstückig angeordnete, in eine Lichtbogenlaufschiene (5f) übergehende hornartige Festkontaktstelle (5d) aufweist, und mit einer unterhalb des Auslöseorgans befindlichen Löschkammer (4) mit parallel zum Schlagankersystem angeordneten Löschblechen (4a) sowie mit einer dazu senkrecht orientierten, seitlich des Auslöseorgans und vor der Stirnseite des Löschblechpaketes angeordneten beweglichen Kontakteinrichtung (8), dadurch gekennzeichnet, daß das Magnetjoch (5), ausgehend von einem oberhalb und zu beiden Stirnflächen der Erregerwicklung (3a) befindlichen U-schenkligen Bereich (5a, 5b, 5c), an einem Schenkelende mit übergangslos angeordneter, ohrenförmig vorstehender Festkontaktstelle (5d) nebst Kontakthorn (5e) ausgebildet und mittels der daran anschließenden, rückgebogenen Lichtbogenlaufschiene (5f) zu einem die Erregerwicklung (3a) umgebenden rahmenförmig geschlossenen Eisenrückschluß einstückig gefaltet ist.

2. Schalter nach Anspruch 1, dadurch gekennzeichnet, daß das der Festkontaktstelle (5d) abgekehrte freie Schenkelende (5a) des Magnetjochs (5) und das freie Ende der Lichtbogenlaufschiene (5f) rechtwinklig aufeinanderstoßend ohne gegenseitige Berührung als Rahmenecke ausgebildet sind.

3. Schalter nach Anspruch 1 und 2, dadurch gekennzeichnet, daß das freie Ende der Lichtbogenlaufschiene (5f) über den freien Schenkel (5a) des Magnetjochs (5) hinaus und mit Abstand zu dessen Schenkelende freistehend verlängert ist.

4. Schalter nach Anspruch 1 bis 3, dadurch gekennzeichnet, daß die Lichtbogenlaufschiene (5f) und das Kontakthorn (5e) in Längsrichtung mit einer querprofilierten Sicke (5f′) versehen sind.

5. Schalter nach Anspruch 4, dadurch gekennzeichnet, daß die Sicke (5f′) etwa in Schwenkebene der beweglichen Kontakteinrichtung (8) angeordnet und in Richtung der Löschbleche (4a) vorstehend eingeprägt ist.

6. Schalter nach Anspruch 4 oder 5, dadurch gekennzeichnet, daß die Sicke (5f′) direkt unterhalb eines Kontaktplättchens (5d′) der Festkontaktstelle beginnend mit deren kontaktseitiger Fläche höhenbündig ausgebildet ist.

7. Schalter nach einem der Ansprüche 1 bis 6, dadurch gekennzeichnet, daß an der Lichtbogenlaufschiene (5f) mittels eines Trennschlitzes (5g) in Achsrichtung der Erregerwicklung (3a) ein etwa parallel verlaufender Längssteg (5h) gebildet ist, der vom kontaktseitigen Schenkel (5c) des U-förmigen Magnetjochs (5) unter Auslassung der Festkontaktstelle (5d) und des Lichtbogenhorns (5e) unmittelbar als geschlossener Eisenrahmen um die Erregerwicklung (3a) gebogen ist.

8. Schalter nach einem der Ansprüche 1 bis 7, dadurch gekennzeichnet, daß das Magnetjoch (5) aus einem ferromagnetischen Blechstreifen mit einseitiger Plattierung (5′) eines gut leitenden Werkstoffes hergestellt ist, wobei die ferromagnetische Werkstoffseite der Erregerwicklung (3a) zugekehrt ist.

9. Schalter nach einem der Ansprüche 1 bis 8, dadurch gekennzeichnet, daß am kontaktseitigen Schenkel (5c) des Magnetjochs (5) eine in Richtung der Lichtbogenlaufschiene (5f) gebogene Anschlußfahne (5i) zur direkten elektrisch leitenden Verbindung der Plattierung (5′) mit dem Draht der Erregerwicklung (3a) ausgebildet ist.

10. Schalter nach einem der Ansprüche 1 bis 8, dadurch gekennzeichnet, daß die Festkontaktstelle (5d) und das dieser zugekehrte Ende der Erregerwicklung (3a) mittels eines auf dem ferromagnetischen Werkstoff des Magnetjochs (5) aufliegenden Brückenteils (5k) leitend verbunden ist.

## Claims

1. Circuit breaker with an electromagnetic trip organ (3), which is constructed as solenoid system (3b) and the excitation winding (3a) of which is surrounded by a frame-shaped magnet yoke (5), which is formed of one ferromagnetic metal strip and in its turn displays a hornlike fixed contact point (5d), which is arranged in one piece and passes over into an arcing rail (5f), and with a quenching chamber (4), which is disposed underneath the trip organ, with metal quenching plates (4a), arranged parallelly to the solenoid system as well as with a movable contact equipment (8), which is arranged perpendicularly thereto and arranged laterally of the trip organ and in front of the end face of the metal quench plate packet, characterised thereby, that the magnet yoke (5), starting out from a U-limbed region (5a, 5b, 5c) situated above and towards both end faces of the excitation winding (3a), is formed at one limb end with the fixed contact point (5d), which projects in ear shape and is arranged without transition, together with a contact horn (5e) and is folded, by means of the bent-back arcing rail (5f) adjoining thereat,in one piece into a magnetic return circuit, which is closed in frame shape and surrounds the excitation winding (3a).

2. Switch according to claim 1, characterised thereby, that the free limb end (5a), which is remote from the fixed contact point (5d), of the magnet yoke (5) and the free end of the arcing rail (5f) are shaped to be abutting at right angles without mutual contact as frame corner.

3. Switch according to claim 1 and 2, characterised thereby, that the free end of the arcing rail (5f) is prolonged to be standing freely beyond the free limb (5a) of the magnet yoke (5) and at a spacing from its limb end.

4. Switch according to claim 1 to 3, characterised thereby, that the arcing rail (5f) and the contact horn (5e) are provided with a transversely profiled corrugation (5f′) in longitudinal direction.

5. Switch according to claim 4, characterised thereby, that the corrugation (5′) is arranged approximately in the pivot plane of the movable contact equipment (8) and stamped in to be projecting in the direction of the metal quenching plates (4a).

6. Switch according to claim 4 or 5, characterised thereby, that the corrugation (5′) is formed directly underneath a contact platelet (5d′) of the fixed contact point at the same height and beginning with its surface at the contact side.

7. Switch according to one of the claims 1 to 6, characterised thereby, that an about parallelly extending longitudinal web (5b) is formed in axial direction of the excitation winding (3a) by means of a separating slit (5g) at the arcing rail (5f) and bent from the limb (5c) at the contact side of the U-shaped magnet yoke (5) directly as closed iron frame around the excitation winding (3a) whilst omitting the fixed contact point (5d) and the arcing horn (5e).

8. Switch according to one of the claims 1 to 7, characterised thereby, that the magnet yoke (5) is made of a ferromagnetic sheet metal strip with a plating (5′) of a material of good conductivity at one side, wherein the ferromagnetic material side faces the excitation winding (3a).

9. Switch according to one of the claims 1 to 8, characterised thereby, that a connecting tag (5i) bent in the direction of the arcing rail (5f) is formed at the limb (5c) at the contact side of the magnet yoke (5) for the direct electrically conducting connection of the plating (5′) with the wire of the excitation winding (3a).

10. Switch according to one one of the claims 1 to 9, characterised thereby, that the fixed contact point (5d) and the end of the excitation winding (3a) facing it are conductively connected by means of a bridge part (5k) resting on the ferromagnetic material of the magnet yoke (5).

## Revendications

1. Disjoncteur de protection de canalisation ayant un organe de déclenchement (3) électromagnétique exécuté comme un système à armature battante (3b), dont l'enroulement d'excitation (3a) est entouré par une culasse magnétique (5), en forme de cadre, formée à partir d'une bande de tôle ferromagnétique, laquelle, de son côté, présente un emplacement de contact fixe (5d) du type corne, agencé d'une seule pièce, se convertissant en un rail d'écoulement d'arc électrique (5f), et ayant une chambre d'extinction (4) se trouvant au-dessous de l'organe de déclenchement avec des tôles d'extinction (4a) agencées parallèlement au système à armature battante, ainsi qu'ayant un agencement de contact (8) mobile, orienté perpendiculairement par rapport à celles-ci, agencé latéralement par rapport à l'organe de déclenchement et devant le côté frontal du paquet de tôles d'extinction, caractérisé en ce que la culasse magnétique (5), en partant d'une zone à branches de U (5a, 5b, 5c) se trouvant au-dessous et aux deux faces frontales de l'enroulement d'excitation (3a), à une extrémité de branche, est constituée avec corne de contact (5e) voisine de l'emplacement de contact fixe (5d) saillant, en forme d'oeil, agencée sans transition, et est pliée, au moyen du rail d'écoulement d'arc électrique (5f) s'y raccordant, courbé vers l'arrière, en une fermeture en retour en fer fermée, en forme de cadre, entourant l'enroulement d'excitation (3a).

2. Interrupteur selon la revendication 1, caractérisé en ce que l'extrémité de branche (5a) libre de la culasse magnétique (5) détournée de l'emplacement de contact fixe (5d) et l'extrémité libre du rail d'écoulement d'arc électrique (5f) sont constituées, à angle droit, en venant en butée l'une sur l'autre sans venue en contact mutuelle, comme coin de cadre.

3. Interrupteur selon la revendication 1 et la revendication 2, caractérisé en ce que l'extrémité libre du rail d'écoulement d'arc électrique (5f) est rallongée au-delà de la branche (5a) libre de la culasse magnétique (5) et en restant libre à distance de cette extrémité de branche.

4. Interrupteur selon les revendications 1 à 3, caractérisé en ce que le rail d'écoulement d'arc électrique (5f) et la corne de contact (5e) sont pourvus, en direction longitudinale, d'une moulure (5f′) profilée transversalement.

5. Interrupteur selon la revendication 4, caractérisé en ce que la moulure (5f′) est agencée à peu près dans le plan de basculement de l'agencement de contact (8) mobile et est emboutie en faisant saillie en direction des tôles d'extinction (4a).

6. Interrupteur selon la revendication 4 ou la revendication 5, caractérisé en ce que la moulure (5f′) est constituée directement au-dessous d'une plaquette de contact (5d′) de l'emplacement de contact fixe, en commençant avec la surface côté contact de celui-ci, à même hauteur que celle-ci.

7. Interrupteur selon une des revendications 1 à 6, caractérisé en ce qu'aux rails d'écoulement d'arc électrique (5f), au moyen d'une fente de séparation (5g), en direction axiale de l'enroulement d'excitation (3a) , une barrette longitudinale (5h) s'étendant à peu près parallèlement est formée, qui est courbée, en partant de la branche (5c) côté contact de la culasse magnétique (5) en forme de U, à l'exception de la partie de contact fixe (5d) et de la corne d'arc électrique (5e), directement, comme cadre de fer fermé, autour de l'enroulement d'excitation (3a).

8. Interrupteur selon une des revendications 1 à 7, caractérisé en ce que la culasse magnétique (5) est réalisée à partir d'une bande de tôle ferromagnétique, ayant un placage (5′) d'un côté en une matière première bonne conductrice, le côté de matière première ferromagnétique étant adjacent à l'enroulement d'excitation (3a).

9. Interrupteur selon une des revendications 1 à 8, caractérisé en ce qu'à la branche (5c) côté contact de la culasse magnétique (5), est constituée une languette de raccordement (5i) courbée en direction du rail d'écoulement d'arc électrique (5f), pour la liaison électriquement conductrice, directe, du placage (5′) avec le fil métallique de l'enroulement d'excitation (3a).

10. Interrupteur selon une des revendications 1 à 8, caractérisé en ce que l'emplacement de contact fixe (5b) et l'extrémité de l'enroulement d'excitation (3a) adjacente à celui-ci sont reliés avec conduction au moyen d'une partie de pontage (5k) reposant sur la matière première ferromagnétique de la culasse magnétique (5).
